# EUROPÄISCHE PATENTSCHRIFT

(11) **EP 1 342 295 B1**
(45) Veröffentlichungstag und Bekanntmachung des Hinweises auf die Patenterteilung: **08.10.2008**
(21) Anmeldenummer: 01991817.6
(22) Anmeldetag: 11.12.2001
(51) Int. Cl.: H01R 13/703, H01R 13/62

(54) **ELEKTROMECHANISCHE VERBINDUNGSVORRICHTUNG**
ELECTROMECHANICAL CONNECTING DEVICE
DISPOSITIF DE RACCORDEMENT ELECTROMECANIQUE

(30) Priorität: 14.12.2000 DE 10062172
(43) Veröffentlichungstag der Anmeldung: 10.09.2003
(73) Patentinhaber: Magcode AG, 89564 Nattheim (DE)
(72) Erfinder: NEIDLEIN, Hermann, 89555 Steinheim (DE)
(74) Vertreter: Lorenz, Werner
(86) Internationale Anmeldenummer: PCT/EP2001/014503
(87) Internationale Veröffentlichungsnummer: WO 2002/049161

(56) Entgegenhaltungen:
- FR-A- 2 119 106
- US-A- 2 573 920
- US-A- 3 521 216
- US-A- 4 317 969
- US-A- 5 921 783

## Beschreibung

Die Erfindung betrifft eine elektromechanische Verbindungsvorrichtung mit einem Stromgebergehäuse und mit einem Stromabnehmergehäuse, wobei sich an den einander zugekehrten Gehäuseseiten jeweils Flachkontakte befinden, wobei das Stromgebergehäuse mit Stromzuführungsanschlüssen und mit einem beweglichen Magnetschlitten mit Stromkontaktstellen versehen ist, die mit den Stromzuführungsanschlüssen verbunden sind, wobei in dem Stromgebergehäuse auf der von dem Stromabnehmergehäuse abgewandten Seite ein Dauermagnet angeordnet ist, wobei der Magnetschlitten des Stromgebergehäuses und das Stromabnehmergehäuse jeweils mit Magneten versehen sind, die derart angeordnet sind, dass beim Aufeinanderliegen von Stromgebergehäuse und Stromabnehmergehäuse jeweils Magnete unterschiedlicher Polarität einander gegenüberliegend angeordnet sind, wodurch die. Stromkontaktstellen des Magnetschlittens gegen die Rückhaltekraft des Dauermagneten eine Verbindung mit den Flachkontakten des Stromgebergehäuses und damit auch die Stromverbindung zu den Flachkontakten in dem Stromabnehmergehäuse herstellen.

Eine gattungsgemäße elektromechanische Verbindungsvorrichtung ist aus der WO 98/09346 bekannt.

Zum bisherigen Stand der Technik wird ferner auf die WO 97/50152 verwiesen.

Durch das Aufeinanderliegen von Stromgebergehäuse und Stromabnehmergehäuse wird aufgrund der Magnete des Magnetschlittens des Stromgebergehäuses und der Magnete des Stromabnehmergehäuses der Magnetschlitten gegen die Rückhaltekraft des Dauermagneten derart bewegt, dass eine Verbindung mit den Flachkontakten des Stromgebergehäuses und damit auch eine Stromverbindung zu den Flachkontakten in dem Stromabnehmergehäuse hergestellt wird.

Nachteilig für bestimmte Anwendungsgebiete ist dabei, dass sich der Magnetschlitten bereits in Richtung auf die Flachkontakte des Stromgebergehäuses bewegt und diese erreicht, bevor ein Kontakt zwischen den Flachkontakten des Stromgebergehäuses und des Stromabnehmergehäuses erfolgt ist. Dies hat zur Folge, dass die Flachkontakte des Stromgebergehäuses bereits unter Strom stehen, bevor die Flachkontakte des Stromabnehmergehäuses mit ihnen in Verbindung sind. Dadurch kann zwischen den Flachkontakten ein Lichtbogen entstehen. Analog dazu kann beim Trennen des Stromabnehmergehäuses von dem Stromgebergehäuse ein Trennfunke entstehen.

Ein Lichtbogen zwischen den Flachkontakten hat sich für verschiedene Anwendungsbereiche, insbesondere im Kraftfahrzeugbereich als nachteilig herausgestellt. Insbesondere auch aus sicherheitstechnischen Überlegungen ist ein offener bzw. sichtbarer Lichtbogen bzw. Trennfunken, insbesondere in Kraftfahrzeugen, nicht erwünscht. Von Nachteil für bestimmte Anwendungsgebiete der elektromechanischen Verbindungsvorrichtung kann darüber hinaus die leichte Lösbarkeit zwischen dem Stromgebergehäuse und dem Stromabnehmergehäuse, die jedoch in anderen Anwendungsbereichen gewünscht ist, sein.

Aus der US-A-3 521 216 ist eine elektromechanische Verbindungsvorrichtung mit Magneten in einem Stromabnehmergehäuse und einem Stromgebergehäuse und mit Flachkontakten nebst Magnetschlitten, der durch Federkraft in einer Rückhalteposition gehalten wird, bekannt, wobei das Stromgebergehäuse und das Stromabnehmergehäuse durch eine Dreheinrichtung zwangsweise über einen Verdrehweg miteinander verbindbar und lösbar sind.

Der vorliegenden Erfindung liegt die Aufgabe zugrunde, die genannten Nachteile des Standes der Technik zu lösen, insbesondere einen offenen Lichtbogen oder Trennfunken zwischen den Flachkontakten des Stromgebergehäuses und des Stromabnehmergehäuses zu verhindern und für entsprechende Anwendungsgebiete eine höher belastbare Verbindung zu schaffen.

Erfindungsgemäß wird diese Aufgabe dadurch gelöst, dass das Stromgebergehäuse und das Stromabnehmergehäuse durch eine Dreheinrichtung zwangsweise über eine Verdrehbewegung miteinander verbindbar und lösbar sind, wobei die Dreheinrichtung einen Ein-Ausschleusbereich und einen Stromkontaktbereich aufweist, zwischen denen das Stromgebergehäuse und das Stromabnehmergehäuse zueinander verdrehbar sind, wobei der Ein-Ausschleusbereich derart angeordnet ist, dass die Magnete des Stromabnehmergehäuses und des Magnetschlittens des Stromgebergehäuses derart versetzt zueinander stehen, dass der Magnetschlitten nicht an den Flachkontakten des Stromgebergehäuses anliegt, wobei die Flachkontakte des Stromgebergehäuses und/oder des Stromabnehmergehäuses wenigstens annähernd eine Kreisbogenform aufweisen, wodurch die Flachkontakte des Stromgebergehäuses und des Stromabnehmergehäuses beim Verbinden von Stromgebergehäuse und Stromabnehmergehäuse früher und bei deren Lösen länger in Kontakt sind als die Flachkontakte des Stromgebergehäuses mit den Stromkontaktstellen auf dem Magnetschlitten.

Dadurch, dass das Stromgebergehäuse und das Stromabnehmergehäuse durch eine Dreheinrichtung zwangsweise verbunden werden, wird in vorteilhafter Weise erreicht, dass die Flachkontakte des Stromgebergehäuses und des Stromabnehmergehäuses in Verbindung kommen, bevor die Stromkontaktstellen auf dem Magnetschlitten in Kontakt mit den Flachkontakten des Stromgebergehäuses sind. Dies ist möglich, da die Magnete des Magnetschlittens und des Stromabnehmergehäuses erst am Ende der Verdrehbewegung derart zueinander angeordnet sind, dass jeweils Magnete unterschiedlicher Polarität einander gegenüberliegend angeordnet sind. Erst in dieser Position bzw. je nach Ausgestaltung in einer daran angrenzenden Position bewegt sich der Magnetschlitten gegen die Rückhaltekraft des Dauermagneten in Richtung auf die Flachkontakte des Stromgebergehäuses bzw. liegt an diesen an. Zu diesem Zeitpunkt sind jedoch bereits die Flachkontakte des Strömgebergehäuses und des Stromabnehmergehäuses miteinander in Verbindung, so dass kein Lichtbogen zwischen diesen entstehen kann. Ein Lichtbogen kann gegebenenfalls lediglich zwischen den Stromkontaktstellen auf dem Magnetschlitten und den Flachkontakten des Stromgebergehäuses, und somit intern entstehen.

Beim Trennen des Stromgebergehäuses vom Stromabnehmergehäuse ist durch die Verdrehbewegung bzw. die Dreheinrichtung in analoger Weise sichergestellt, dass zuerst die Position der Magnete des Magnetschlittens zu den Magneten des Stromabnehmergehäuses derart verändert wird, dass sich der Magnetschlitten bzw. die Stromkontaktstellen auf dem Magnetschlitten von den Flachkontakten des Strömgebergehäuses lösen und erst danach der Kontakt zwischen den Flachkontakten des Stromgebergehäuses und des Stromabnehmergehäuses unterbrochen wird. Folglich wird das Stromabnehmergehäuse erst von dem Stromgebergehäuse abgehoben, wenn sich der Magnetschlitten bereits in Richtung auf den Dauermagnet bewegt bzw. in der Endposition dieser Bewegung angekommen ist. Ein Trennfunke zwischen den Flachkontakten des Stromgebergehäuses und des Stromabnehmergehäuses ist somit ausgeschlossen. Ein derartiger Trennfunke kann, ebenfalls analog zu dem Lichtbogen beim Verbinden, lediglich zwischen den Stromkontakten des Magnetschlittens und den Flachkontakten des Stromgebergehäuses und somit ebenfalls intern im Stromgebergehäuse erfolgen.

Für bestimmte Anwendungsgebiete kann die Dreheinrichtung derart ausgestaltet sein, dass ein versehentliches Trennen bzw. ein leichtes Lösen des Stromabnehmergehäuses vom Stromgebergehäuse verhindert wird. Vorgesehen sein kann dabei auch, dass die Verbindung zwischen dem Stromabnehmergehäuse und dem Stromgebergehäuses bei einer definierten Zugkraft aus sicherheitstechnischen Überlegungen, bevor Schäden an anderen Teilen auftreten, in Form einer Notentriegelung lösbar ist.

Durch die Kreisbogenform der Flachkontakte ist sichergestellt, dass, während der Verdrehbewegung des Stromgebergehäuses bzw. des Stromabnehmergehäuses zueinander eine Verbindung zwischen den jeweiligen Flachkontakten entsteht bzw. bestehen bleibt. Die Kreisbogenform bzw. die bohnenartige Form der Flachkontakte kann dabei bezüglich ihrer Länge derart gewählt werden, dass sichergestellt ist, dass die Flachkontakte des Stromgebergehäuses und des Stromabnehmergehäuses beim Verbinden früher und beim Lösen länger in Kontakt sind als die Flachkontakte des Stromgebergehäuses mit den Stromkontaktstellen auf dem Magnetschlitten. In vorteilhafter Weise kann dabei vorgesehen sein, dass sich die Flachkontakte über einen Winkel erstrecken, der dem Drehwinkel der Verdrehbewegung entspricht.

Erfindungsgemäß ist darüber hinaus vorgesehen, dass die Dreheinrichtung einen Ein-Ausschleusbereich und einen Stromkontaktbereich aufweist, zwischen denen das Stromgebergehäuse und das Stromabnehmergehäuse zueinander verdrehbar sind, wobei der Ein-Ausschleusbereich derart angeordnet ist, dass die Magnete des Stromabnehmergehäuses und des Magnetschlittens des Stromgebergehäuses derart versetzt zueinander stehen, dass der Magnetschlitten nicht an den Flachkontakten des Stromgebergehäuses anliegt.

Dadurch dass die Dreheinrichtung einen definierten Ein-Ausschleusbereich und einen Stromkontaktbereich aufweist, lässt sich die erfindungsgemäße Vorrichtung in besonders einfacher Weise sicher und fehlerfrei handhaben.

Durch die Anordnung des Ein-Ausschleusbereiches wird sichergestellt, dass beim Ansetzen des Stromabnehmergehäuses an das Stromgebergehäuse lediglich ein Kontakt zwischen den Flachkontakten entsteht, da die Magnete des Magnetschlittens und des Stromabnehmergehäuses in diesem Bereich derart versetzt zueinander stehen, dass, gegebenenfalls unter Einbeziehung der Rückhaltekraft des Dauermagneten, gewährleistet ist, dass der Magnetschlitten nicht an den Flachkontakten des Stromgebergehäuses anliegt. Durch die Verdrehbewegung des Stromgebergehäuses bzw. des Stromabnehmergehäuses in Richtung auf den Stromkontaktbereich erfolgt dann aufgrund der Magnete des Magnetschlittens und des Stromabnehmergehäuses eine Bewegung des Magnetschlittens in Richtung auf die Flachkontakte des Stromgebergehäuses, wodurch die gewünschte Stromverbindung entsteht.

In einer Weiterbildung der Erfindung kann vorgesehen sein, dass die Magnete des Stromabnehmergehäuses und des Magnetschlittens des Stromgebergehäuses im Ein-Ausschleusbereich derart angeordnet sind, dass aufgrund der Magnetwirkung eine selbständige Drehbewegung des Stromgebergehäuses und des Stromabnehmergehäuses zu dem Stromkontaktbereich erfolgt.

In vorteilhafter Weise wird dadurch erreicht, dass nach dem Verbinden des Stromabnehmergehäuses mit dem Stromgebergehäuse im Ein-Ausschleusbereich eine gewünschte Stromverbindung entsteht, ohne dass weitere Maßnahmen notwendig sind. Das Stromabnehmergehäuse lässt sich vorteilhaft und bedienerfreundlich mit dem Stromgebergehäuse verbinden. Darüber hinaus ist durch die selbständige Drehbewegung eine fehlerhafte Bedienung ausgeschlossen. Da die selbständige Drehbewegung aufgrund der Magnetwirkung zwischen den Magneten des Stromabnehmergehäuses und den Magneten des Magnetschlittens erfolgt, ist eine zusätzliche, möglicherweise batteriebetriebene Einrichtung nicht notwendig ist. Durch die selbständige Drehbewegung des Stromgebergehäuses bzw. des Stromabnehmergehäuses erkennt die Bedienperson außerdem, dass das Stromgebergehäuse und das Stromabnehmergehäuse von ihr korrekt miteinander verbunden wurde.

Von Vorteil ist es, wenn die Dreheinrichtung als bajonettartiger Verschluss ausgebildet ist.

Eine Ausgestaltung der Dreheinrichtung als bajonettartiger Verschluss hat sich bezüglich einer möglicherweise gewünschten Verbindungssicherheit zwischen dem Stromgebergehäuse und dem Stromabnehmergehäuse, einer kostengünstigen und einfachen Herstellung und einer einfachen Bedienbarkeit als besonders geeignet herausgestellt.

Erfindungsgemäß kann ferner vorgesehen sein, dass das Stromabnehmergehäuse bzw. das Stromgebergehäuse für unterschiedliche Spannungen, insbesondere 12 Volt und 24 Volt, unterschiedlich gepolte Magnete derart aufweist, dass die Magnetfelder des 12-Volt-Stromabnehmergehäuses bzw. des 12-Volt-Stromgebergehäuses und des 24-Volt-Stromabnehmergehäuses bzw. des 24-Volt-Stromgebergehäuses umgekehrt gepolt sind. Dadurch ist sichergestellt, dass bei einem falschen Aufsetzen beispielsweise des 12-Volt-Stromabnehmergehäuses keine selbständige Drehbewegung zwischen einem 24-Volt-Stromgebergehäuse und dem 12-Volt-Stromabnehmergehäuses erfolgt, bzw. der Magnetschlitten von den Magneten des 12-Volt-Stromabnehmergehäuses nicht angezogen wird.

Vorteilhafte Weiterbildungen und Ausgestaltungen der Erfindung ergeben sich aus den weiteren Unteransprüchen und aus den nachfolgend anhand der Zeichnung prinzipmäßig dargestellten Ausführungsbeispielen.

Es zeigt:
- Fig. 1: eine Draufsicht auf ein Stromgebergehäuse mit kreisbogenförmigen Flachkontakten und mit einem integrierten gestrichelt angedeuteten Magnetschlitten mit Magneten;
- Fig. 2: ein Strömabnehmergehäuse mit angedeuteten Magneten;
- Fig. 3: einen Schnitt durch ein Stromgebergehäuse mit einem prinzipmäßig dargestellten Magnetschlitten, Magneten, Stromkontaktstellen, Stromzuführungsanschlüssen und einem Dauermagnet;
- Fig. 4: einen Schnitt durch das Stromabnehmergehäuse gemäß der Linie IV-IV der Fig. 2 in einer ersten Ausführungsform;
- Fig. 5: einen Schnitt durch das Stromabnehmergehäuse gemäß der Linie IV-IV der Fig. 2 in einer zweiten Ausführungsform;
- Fig. 6: einen Schnitt durch das Stromabnehmergehäuse gemäß der Linie IV-IV der Fig. 2 in einer dritten Ausführungsform; und
- Fig. 7: eine vergrößerte Darstellung einer in den Außenumfang des Stromabnehmergehäuses eingeschnittenen, mit zapfenartigen Vorsprüngen versehenen Zunge gemäß der Ansicht VII der Fig. 6.

Die erfindungsgemäße elektromechanische Verbindungsvorrichtung weist ein in Fig. 1 dargestelltes Stromgebergehäuse 1 und ein in Fig. 2 dargestelltes Stromabnehmergehäuse 2 auf. Die prinzipielle Funktionsweise der elektromechanischen Verbindungsvorrichtung ist bereits bekannt, beispielsweise aus der WO 97/50152 und der WO 98/09346. Nachfolgend wird demzufolge lediglich auf die für die Lösung der erfindungsgemäßen Aufgabe relevanten Merkmale eingegangen.

Wie aus Fig. 1 ersichtlich, weist das Stromgebergehäuse 1 an seiner dem Stromabnehmergehäuse 2 zugekehrten Gehäuseseite bzw. Oberseite Flachkontakte 3 auf, die in dem dargestellten Ausführungsbeispiel kreisbogenförmig ausgebildet sind. Darüber hinaus weist das Stromgebergehäuse 1 einen, lediglich gestrichelt angedeuteten, beweglichen Magnetschlitten 4 mit vier ebenfalls nur gestrichelt angedeuteten Magneten 5 auf.

Da der prinzipielle Aufbau des Stromgebergehäuses 1 bereits aus den vorstehend genannten Schriften und dem Stand der Technik bekannt ist, werden die notwendigen Teile in Fig. 3 zum allgemeinen Verständnis lediglich prinzipiell angegeben und deren Funktionsweise beschrieben.

Wie in Fig. 3 erkennbar, ist der Magnetschlitten 4 mit den Magneten 5 innerhalb des Stromgebergehäuses 1 beweglich. Dabei wird der Magnetschlitten 4 von einem Dauermagnet 6 derart angezogen, daß der Magnetschlitten 4, falls das Stromabnehmergehäuse 2 nicht in Verbindung mit dem Stromgebergehäuse 1 ist, an dem Dauermagnet 6 anliegt. Der Magnetschlitten 4 weist Stromkontaktstellen 7 auf, die mit Stromzuführungsanschlüssen 8 verbunden sind. Wenn das Stromgebergehäuse 1 mit dem Stromabnehmergehäuse 2 verbunden ist und die Magnete 5 mit in Fig. 2 dargestellten Magneten 9 des Stromabnehmergehäuses 2 entsprechend korrespondieren, wird der Magnetschlitten 4 von dem Dauermagnet 6 abgehoben und in Richtung auf die Flachkontakte 3 des Stromgebergehäuses 1 bewegt. Sobald die Stromkontaktstellen 7 an den Flachkontakten 3 des Stromgebergehäuses 1 anliegen kann der Strom von den Flachkontakten 3 des Stromgebergehäuses 1 an Flachkontakte 10 des Stromabnehmergehäuses 2 geleitet werden. Wie bereits vorstehend erwähnt, wird bezüglich der genauen Funktionsweise auf den Stand der Technik bzw. die beiden genannten Schriften verwiesen.

Wie aus Fig. 1 und Fig. 2 ersichtlich, werden das Stromgebergehäuse 1 und das Stromabnehmergehäuse 2 zwangsweise über eine Verdrehbewegung miteinander verbunden bzw. gelöst. Hierfür weist das Stromgebergehäuse 1 eine Dreheinrichtung 11 auf. Selbstverständlich kann alternativ dazu auch das Stromabnehmergehäuse 2 eine Dreheinrichtung 11 aufweisen bzw. die Dreheinrichtung 11 zweiteilig ausgebildet sein.

Die Dreheinrichtung 11 weist einen Ein-Ausschleusbereich 12 und einen Stromkontaktbereich 13 auf, zwischen denen das Stromgebergehäuse 1 und das Stromabnehmergehäuse 2 zueinander verdrehbar sind. Der Ein-Ausschleusbereich 12 ist dabei so angeordnet, daß die Magnete 5 des Magnetschlittens 4 und die Magnete 9 des Stromabnehmergehäuses 2 derart versetzt zueinander stehen, daß der Magnetschlitten 4 beim Verbinden nicht in Richtung auf die Flachkontakte 3 bewegt wird, bzw. beim Lösen nicht mehr an den Flachkontakten 3 anliegt. Der Ein-Ausschleusbereich 12 ist darüber hinaus derart gewählt, daß die Flachkontakte 10 in Kontakt mit den Flachkontakten 3 sind und dieser Kontakt während der gesamten Verdrehbewegung zwischen dem Stromkontaktbereich 13 und dem Ein-Ausschleusbereich 12 bestehen bleibt. Dadurch wird erreicht, daß die Flachkontakte 3 bzw. 10 des Stromgebergehäuses 1 und des Stromabnehmergehäuses 2 beim Verbinden von Stromgebergehäuse 1 und Stromabnehmergehäuse 2 früher und bei deren Lösen länger in Kontakt sind als die Flachkontakte 3 des Stromgebergehäuses 1 mit den Stromkontaktstellen 7 auf dem Magnetschlitten 4.

In nicht dargestellter Weise kann dies auch dadurch erreicht werden, daß sich die Flachkontakte 10 des Stromabnehmergehäuses 2 wenigstens annähernd über die Länge der Verdrehbewegung der Dreheinrichtung 11 erstrecken. Selbstverständlich können in einer weiteren alternativen Ausgestaltung auch beide Flachkontakte 3, 10 derart ausgebildet sein, daß sie sich über die gesamte Länge der Verdrehbewegung erstrecken.

Der Ein-Ausschleusbereich 12 ist, wie aus den Figuren 1 und 2 ersichtlich, derart gewählt, daß das Stromgebergehäuse 1 und das Stromabnehmergehäuse 2 aufgrund der Magnetwirkung der Magnete 5 und der Magnete 9 eine selbständige Drehbewegung in Richtung auf den Stromkontaktbereich 13 ausführen. Dies läßt sich in einfacher Weise durch ein teilweises Überlappen der Magnete 5 bzw. der Magnete 9 mit unterschiedlichen Polaritäten erzielen. Die Überlappung ist dabei derart zu wählen, daß die Magnetwirkung zwar ausreichend ist, um eine selbsttätige Drehbewegung einzuleiten, jedoch zu gering ist, um die auf den Magnetschlitten 4 einwirkende Magnetkraft des Dauermagneten 6 zu überwinden.

Das heißt, im Ein-Ausschleusbereich 12 überwiegt die Magnetkraft des Dauermagneten 6 im Vergleich zu der Magnetkraft zwischen den Magneten 5 und den Magneten 9.

In vorteilhafter Weise kann dabei vorgesehen sein, daß die Dreheinrichtung 11 eine Drehbewegung um einen Drehwinkel derart aufweist, daß sich die Magnete 9 des Stromabnehmergehäuses und die Magnete 5 des Magnetschlittens 4 im Ein-Ausschleusbereich 12 abstoßen bzw. schwächer anziehen als die Rückhaltekraft des Dauermagneten 6 und im Stromkontaktbereich 13 anziehen., Als besonders vorteilhafter Drehwinkel hierfür hat sich ein Drehwinkel von 20° bis 40°, vorzugsweise 30° herausgestellt.

Im Stromkontaktbereich 13 ist die Magnetwirkung zwischen dem Magnet 5 und dem Magnet 9 derart hoch, daß der Magnetschlitten 4 gegen die Rückhaltekraft des Dauermagnet 6 eine Verbindung zu den Flachkontakten 3 des Stromgebergehäuses 1 herstellt. Der Stromkontaktbereich 13 stimmt somit mit dem Bereich überein, in dem beim Stand der Technik das Stromabnehmergehäuse 2 auf das Stromgebergehäuse 1 aufgesetzt wird. Derart gestaltet sind auch die hierfür notwendigen Teile, insbesondere auch der Magnetschlitten 4 bezüglich der Materialauswahl.

Wie in Fig. 1 angedeutet, ist die Dreheinrichtung als bajonettartiger Verschluß 11 ausgebildet.

Eine besonders sichere Verbindung zwischen dem Stromgebergehäuse 1 und dem Stromabnehmergehäuse 2 ist, wie in Fig. 1 und Fig. 2 dargestellt, dadurch möglich, daß der Außenumfang 2a des Stromabnehmergehäuses 2 derart ausgebildet ist, daß das Stromabnehmergehäuse 2 im Verbindungsbereich zwischen dem Stromabnehmergehäuse 2 und dem Stromgebergehäuse 1 einen angrenzenden Außenumfang 1a des Stromgebergehäuses 1 umschließt. In einfacher Weise ist es somit möglich, das Stromabnehmergehäuse 2 im Verbindungsbereich mit zwei nach innen gerichteten zapfenartigen Vorsprüngen 14, Bolzen, Spitzen, Laschen, Haken oder dergleichen auszubilden, die in eine korrespondierende Aussparung 15 des Stromgebergehäuses 1 eingreifen.

Dadurch daß der Außenumfang 2a des Stromabnehmergehäuses 2 den Außenumfang 1a des Stromgebergehäuses 1 umschließt, wird eine besonders dichte, in einfacher Weise auch wasserdichte Verbindung zwischen dem Stromgebergehäuse, 1 und dem Stromabnehmergehäuse 2 geschaffen. In Versuchen hat sich eine Verbindung mittels zapfenartiger Vorsprünge 14 und hierzu korrespondierenden Aussparungen 15 als besonders einfach herstellbar und handhabbar herausgestellt. Darüber hinaus läßt sich dadurch eine in hohem Maße spielfreie Verbindung herstellen. Die zapfenartigen Vorsprünge 14 lassen sich in einfacher Weise" in den Ein-Ausschleusbereich 12, der in die Aussparung 15 mündet, eindringen und entlang dieser bis zu dem Stromkontaktbereich 13 verschieben. In vorteilhafter Weise kann im Stromkontaktbereich 13 eine Feinarretierung 16 vorgesehen sein. Die Feinarretierung 16 ermöglicht dabei ein besonders sicheres, wackel- und spielfreies Verbinden des Stromgebergehäuse 1 mit dem Stromabnehmergehäuse 2.

Selbstverständlich kann in einer alternativen Ausgestaltung auch lediglich ein zapfenartiger Vorsprung 14 oder eine Vielzahl davon mit entsprechend korrespondierenden Aussparungen 15 vorgesehen sein. Besonders vorteilhaft ist dabei jedoch die dargestellte Ausführungsform mit zwei zapfenartigen Vorsprüngen 14.

Wie in Fig. 4 erkennbar, können die zapfenartigen Vorsprünge 14 in einer besonders kostengünstigen Ausgestaltung beispielsweise eingespritzt sein. Selbstverständlich ist auch eine beliebige andere Technik zum Anbringen der zapfenartigen Vorsprünge 14 möglich. Von Vorteil ist es dabei, wenn die zapfenartigen Vorsprünge 14 oder dergleichen eine längliche Form aufweisen, die sich im Verbindungsbereich von der dem Stromgebergehäuse 1 zugewandten Gehäuseseite bzw. der Oberseite des Stromabnehmergehäuses 2 in Richtung auf eine Gehäuseunterseite verjüngt bzw. eine Schräge aufweist (Fig. 4). Durch die keilförmige Ausgestaltung ist es möglich, daß sich das Stromabnehmergehäuse 2 bei einer definierbaren Zugbelastung aufweitet und somit das Stromabnehmergehäuse 2 von dem Stromgebergehäuse 1 abgelöst wird, ohne daß manuell eine Drehbewegung eingeleitet werden muß. Diese Maßnahme dient dazu, Beschädigungen an der elektromechanischen Verbindungsvorrichtung zu vermeiden. Die keilförmige Form bzw. die Schräge der zapfenartigen Vorsprünge 14 unterstützen dabei ein Aufweiten des Stromabnehmergehäuses 2. Das Stromabnehmergehäuse 2 und die zapfenartigen Vorsprünge 14 sind dabei so ausgestaltet, daß ein derartig gewaltsames Lösen lediglich im Notfall, erfolgt.

Alternativ oder ergänzend dazu kann das Stromabnehmergehäuse 2 aus einem elastischen bzw. nachgiebigen Material gebildet sein. Auch dadurch läßt sich im Notfall ein gewaltsames Trennen des Stromgebergehäuses 1 von dem Stromabnehmergehäuses 2 erzielen.

Eine weitere alternative Anordnung der zapfenförmigen Vorsprünge 14 ist in Fig. 5 dargestellt. Dabei ist vorgesehen, daß das Stromabnehmergehäuse 2 an seinem Außenumfang 2a von einem Ring 17 umgeben ist, an dem die zapfenartigen Vorsprünge 14 angeordnet sind. Die zapfenartigen Vorsprünge 14 ragen dabei durch entsprechende Bohrungen in der Außenwand 2a nach innen. Wie sich in Versuchen herausgestellt hat, läßt sich der Außenumfang 2a in vorteilhafter, einfacher und kostengünstiger Weise mit dem Ring 17 versehen. Vorgesehen sein kann dabei auch, daß der Außenumfang 2a eine an den Ring angepaßte, umlaufende Aussparung, zur Aufnahme des Ringes 17 aufweist. Zum einen wird dadurch eine gleichmäßige Außenfläche des Stromabnehmergehäuses 2 erzielt, zum anderen wird der Ring 17 in vorteilhafter Weise geführt. Um ein gewaltsames Lösen in Notfällen zu ermöglichen, kann der Ring dabei entsprechend elastisch ausgebildet sein. Vorteilhaft hierfür ist es, wenn der Ring 17 keine geschlossene Form aufweist, so daß der Ring 17 in einfacher Weise beim Anliegen einer definierten Zugbelastung aufgebogen wird. In einfacher Weise,läßt sich das dadurch realisieren, daß der Ring 17 keine geschlossene Kreisform sondern einen Spalt aufweist. Dies hat sich auch bezüglich des Anbringen des Ringes 17 an dem Außenumfang 2a als besonders vorteilhaft herausgestellt. Selbstverständlich können die an dem Ring 17 angebrachten zapfenartigen Vorsprüngen genauso ausgestaltet sein wie die bereits beschriebenen keilförmigen Vorsprünge 14.

Eine weitere, in Fig. 6 dargestellte Anordnung der zapfenartigen Vorsprünge 14 kann darin bestehen, daß der Außenumfang 2a des Stromabnehmergehäuses 2 elastische Zungen 18 aufweist. Dabei können die elastischen Zungen 18 in einfacher Weise in das Material des Außenumfangs 2a geschnitten bzw. gefräst sein. Wie bereits bezüglich der Figuren 4 und 5 beschrieben, biegen sich auch die Zungen 18 beim Auftreten einer entsprechend großen Zugbelastung auf, so daß das Stromabnehmergehäuse 2 von dem Stromgebergehäuse 1 getrennt wird. Eine vergrößerte Darstellung der Zungen 18 ist in Fig. 7 ersichtlich.

Wie in Fig. 2 erkennbar, können die dargestellten zapfenartigen Vorsprünge 14 verschiedene Abmessungen aufweisen, an die die in Fig. 1 dargestellten Ein-Ausschleusbereiche 12 bzw. die Aussparungen 15 bezüglich ihrer Öffnungsbreite entsprechend angepaßt sind. Durch die unterschiedlich großen zapfenartigen Vorsprünge 14 ist sichergestellt, daß das Stromabnehmergehäuse 2 nur in einer Position mit dem Stromgebergehäuse 1 verbunden werden kann. In einer um 180° verdrehten Position würde ein Zapfen 14 mit einem großen Durchmesser auf ein Ein-Ausschleusbereich 12 treffen, der diesen nicht aufnehmen kann. Ein falsches Verbinden ist dadurch ausgeschlossen.

Um zu verhindern, daß ein Stromabnehmergehäuse 2 auf ein Stromgebergehäuse 1 aufgesetzt wird, das für eine unterschiedliche Spannung ausgelegt wurde, können die Strbmabnehmergehäuse 2 bzw. die Stromgebergehäuse 1 mit unterschiedlichen Spannungen unterschiedlich gepolte Magnete 9 bzw. 5 aufweisen. Dies gilt insbesondere für Stromabnehmergehäuse 2 bzw. Stromgebergehäuse 1 mit 12 Volt oder 24 Volt-Spannung, die häufig im Kraftfahrzeugbereich eingesetzt werden. Vorgesehen sein kann dabei, daß die Magnetfelder des 12-Volt-Stromabnehmergehäuses 2 bzw. des 12-Volt-Stromgebergehäuses 1 und des 24-Volt-Stromabnehmergehäuses bzw. des 24-Volt-Stromgebergehäuses 1 umgekehrt gepolt sind. Im Zusammenhang mit den unterschiedlich großen zapfenförmigen Vorsprüngen ist dadurch sichergestellt, daß selbst wenn die Bedienperson ein falsches Stromabnehmergehäuse 2 aufsetzt, der Magnetschlitten 4 aufgrund der umgekehrten Polung nicht angezogen sondern sogar abgestoßen wird. Ein Stromfluß ist somit ausgeschlossen. Darüber hinaus erfolgt nach dem Aufsetzen des falschen Stromabnehmergehäuses 2 auch keine selbständige Drehbewegung in Richtung auf den Stromkontaktbereich 13. Somit ist auch für die unbedarfte Bedienperson in einfacher Weise zu erkennen, daß das falsche Stromabnehmergehäuse 2 aufgesetzt wurde.

In einfacher und kostengünstiger Weise kann zur Unterscheidung der verschiedenen Stromabnehmergehäuse 2 der Ring 17 entsprechend farblich oder in anderer Weise gekennzeichnet werden, so daß dieser auf die entsprechende Spannung hinweist. Somit ist eine besonders kostengünstige und vorteilhafte Produktion der erfindungsgemäßen Vorrichtung möglich.

In einer konstruktiven Ausgestaltung kann das Stromgebergehäuse 1 bzw. das Stromabnehmergehäuse 2 derart ausgebildet sein, daß diese auch mit herkömmlichen Stromabnehmergehäusen 2 bzw. Stromgebergehäusen 1 (d.h. ohne Dreheinrichtung 11) verbindbar sind.

In einer vorteilhaften Ausführungsform kann ebenfalls vorgesehen sein, daß auch die Magnetkraft die Schaltgeschwindigkeit des Magnetschlittens 4 derart schnell ist, daß auch größere Ströme, z.B. 42 Volt, ohne zerstörerische Lichtbogenschalter, bzw. kontaktierbar sind. In einfacher Weise können hierfür die Magnete 5, 9 und/oder der Dauermagnet 6 entsprechend ausgebildet sein.

## Patentansprüche

1. Elektromechanische Verbindungsvorrichtung mit einem Stromgebergehäuse (1) und mit einem Stromabnehmergehäuse (2), wobei sich an den einander zugekehrten Gehäuseseiten jeweils Flachkontakte (3,10) befinden, wobei das Stromgebergehäuse (1) mit Stromzuführungsanschlüssen (8) und mit einem beweglichen Magnetschlitten (4) mit Stromkontaktstellen (7) versehen ist, die mit den Stromzuführungsanschlüssen (8) verbunden sind, wobei in dem Stromgebergehäuse (1) auf der von dem Stromabnehmergehäuse (2) abgewandten Seite ein Dauermagnet (6) angeordnet ist, wobei der Magnetschlitten (4) des Stromgebergehäuses (1) und das Stromabnehmergehäuse (2) jeweils mit Magneten (5, 9) versehen sind, die derart angeordnet sind, dass beim Aufeinanderliegen von Stromgebergehäuse (1) und Stromabnehmergehäuse (2) jeweils Magnete (5,9) unterschiedlicher Polarität einander gegenüberliegend angeordnet sind, wodurch die Stromkontaktstellen des Magnetschlittens (4) gegen die Rückhaltekraft des Dauermagneten (6) eine Verbindung mit den Flachkontakten (3) des Stromgebergehäuses (1) und damit auch die Stromverbindung zu den Flachkontakten (10) in dem Stromabnehmergehäuse (2) herstellen,
**dadurch gekennzeichnet, dass**
das Stromgebergehäuse (1) und das Stromabnehmergehäuse (2) durch eine Dreheinrichtung (11) zwangsweise über eine Verdrehbewegung miteinander verbindbar und lösbar sind, wobei die Dreheinrichtung (11) einen Ein-Ausschleusbereich (12) und einen Stromkontaktbereich (13) aufweist, zwischen denen das Stromgebergehäuse (1) und das Stromabnehmergehäuse (2) zueinander verdrehbar sind, wobei der Ein-Ausschleusbereich (12) derart angeordnet ist, dass die Magnete (5,9) des Stromabnehmergehäuses (2) und des Magnetschlittens (4) des Stromgebergehäuses (1) derart versetzt zueinander stehen, dass der Magnetschlitten (4) nicht an den Flachkontakten (3) des Stromgebergehäuses (1) anliegt, wobei die Flachkontakte (3,10) des Stromgebergehäuses (1) und/oder des Stromabnehmergehäuses (2) wenigstens annähernd eine Kreisbogenform aufweisen, wodurch die Flachkontakte (3,10) des Stromgebergehäuses (1) und des Stromabnehmergehäuses (2) beim Verbinden von Stromgebergehäuse (1) und Stromabnehmergehäuse (2) früher und bei deren Lösen länger in Kontakt sind als die Flachkontakte (3) des Stromgebergehäuses (1) mit den Stromkontaktstellen (7) auf dem Magnetschlitten (4).

2. Elektromechanische Verbindungsvorrichtung nach Anspruch 1,
**dadurch gekennzeichnet, dass**
sich die Flachkontakte (3, 10) des Stromgebergehäuses (1) und/oder des Stromabnehmergehäuses (2) wenigstens annähernd über die Länge der Verdrehbewegung der Dreheinrichtung (11) erstrecken.

3. Elektromechanische Verbindungsvorrichtung nach einem der Ansprüche 1 oder 2,
**dadurch gekennzeichnet, dass**
die Flachkontakte (3,10) des Stromgebergehäuses (1) und des Stromabnehmergehäuses (2) im Ein-Ausschleusbereich (12) in Kontakt sind.

4. Elektromechanische Verbindungsvorrichtung nach einem der Ansprüche 1, bis 3,
**dadurch gekennzeichnet, dass**
die Magnete (5, 9) des Stromabnehmergehäuses (2) und des Magnetschlittens (4) des Stromgebergehäuses (1) im Ein-Ausschleusbereich (12) derart angeordnet sind, dass aufgrund der Magnetwirkung eine selbständige Drehbewegung des Stromgebergehäuses (1) und des Stromabnehmergehäuses (2) zu dem Stromkontaktbereich (13) erfolgt.

5. Elektromechanische Verbindungsvorrichtung nach einem der Ansprüche 1 bis 4,
**dadurch gekennzeichnet, dass**
die Dreheinrichtung (11) eine Drehbewegung um einen Drehwinkel derart aufweist, dass sich die Magnete (5,9) des Stromabnehmergehäuses (2) und des Magnetschlittens (4) im Ein-Ausschleusbereich (12) abstoßen oder schwächer anziehen als die Rückhaltekraft des Dauermagneten (6) und im Stromkontaktbereich (13) anziehen.

6. Elektromechanische Verbindungsvorrichtung nach Anspruch 5,
**dadurch gekennzeichnet, dass**
die Dreheinrichtung (11) eine Drehbewegung um einen Drehwinkel von 20° bis 40°, vorzugsweise 30°, ermöglicht.

7. Elektromechanische Verbindungsvorrichtung nach einem der Ansprüche 1 bis 6,
**dadurch gekennzeichnet, dass**
die Stromkontaktstellen (7) des Magnetschlittens (4) gegen die Rückhaltekraft des Dauermagneten (6) im Stromkontaktbereich (13) eine Verbindung zu den Flachkontakten (3) des Stromgebergehäuses (1) herstellen.

8. Elektromechanische Verbindungsvorrichtung nach einem der Ansprüche 1 bis 7,
**dadurch gekennzeichnet, dass**
die Dreheinrichtung als bajonettartiger Verschluss (11) ausgebildet ist.

9. Elektromechanische Verbindungsvorrichtung nach einem der Ansprüche 1 bis 8,
**dadurch gekennzeichnet, dass**
der Außenumfang (2a) des Stromabnehmergehäuses (2) derart ausgebildet ist, dass das Stromabnehmergehäuse (2) im Verbindungsbereich zwischen dem Stromabnehmergehäuse (2) und dem Stromgebergehäuse (1) einen angrenzenden Außenumfang (1a) des Stromgebergehäuses (1) umschließt.

10. Elektromechanische Verbindungsvorrichtung nach Anspruch 9,
**dadurch gekennzeichnet, dass**
das Stromabnehmergehäuse (2) im Verbindungsbereich wenigstens zwei nach innen gerichtete zapfenartige Vorsprünge, Bolzen, Spitzen, Laschen, Haken (14) oder dergleichen aufweist, die in korrespondierende Aussparungen (15) des Stromgebergehäuses (1) eingreifen.

11. Elektromechanische Verbindungsvorrichtung nach Anspruch 10,
**dadurch gekennzeichnet, dass**
die zapfenartigen Vorsprünge (14) oder dergleichen einspritzbar sind.

12. Elektromechanische Verbindungsvorrichtung nach Anspruch 10 oder 11,
**dadurch gekennzeichnet, dass**
die zapfenartigen Vorsprünge (14) oder dergleichen eine längliche Form aufweisen, die sich im Verbindungsbereich von der dem Stromgebergehäuse (1) zugewandten Gehäuseseite des Stromabnehmergehäuses (2) in Richtung auf eine Gehäuseunterseite verjüngt bzw. eine Schräge aufweist.

13. Elektromechanische Verbindungsvorrichtung nach Anspruch 10, 11 oder 12,
**dadurch gekennzeichnet, dass**
das Stromabnehmergehäuse (2) an seinem Außenumfang (2a) mit einem Ring (17) versehen ist, an dem die zapfenartigen Vorsprünge (14) oder dergleichen angeordnet sind.

14. Elektromechanische Verbindungsvorrichtung nach einem der Ansprüche 10 bis 13,
**dadurch gekennzeichnet, dass**
das Stromabnehmergehäuse (2) und/oder die Vorsprünge (14) aus einem elastischen bzw. nachgiebigen Material gebildet sind.

15. Elektromechanische Verbindungsvorrichtung nach einem der Ansprüche 10 bis 14,
**dadurch gekennzeichnet, dass**
der Außenumfang (2a) des Stromabnehmergehäuses (2) elastische Zungen (18) aufweist, an denen die zapfenartigen Vorsprünge (14) oder dergleichen angeordnet sind.

16. Elektromechanische Verbindungsvorrichtung nach Anspruch 15,
**dadurch gekennzeichnet, dass**
die Zungen (18) aus dem Material des Außenumfangs (2a) des Stromabnehmergehäuses (2) geschnitten bzw. gefräst sind.

17. Elektromechanische Verbindungsvorrichtung nach einem der Ansprüche 10 bis 16,
**dadurch gekennzeichnet, dass**
die zapfenartigen Vorsprünge (14) oder dergleichen verschiedene Abmessungen aufweisen und die Öffnungsbreite des jeweiligen zugehörigen Ein-Ausschleusbereiches (12) daran angepasst ist.

18. Elektromechanische Verbindungsvorrichtung nach einem der Ansprüche 1 bis 17,
**dadurch gekennzeichnet, dass**
im Stromkontaktbereich (13) eine Feinarretierung (16) vorgesehen ist.

19. Elektromechanische Verbindungsvorrichtung nach einem der Ansprüche 1 bis 18,
**dadurch gekennzeichnet, dass**
das Stromabnehmergehäuse (2) und/oder das Stromgebergehäuse (1) für unterschiedliche Spannungen, insbesondere 12 Volt und 24 Volt, unterschiedlich gepolte Magnete (5, 9) aufweisen.

20. Elektromechanische Verbindungsvorrichtung nach Anspruch 19,
**Dadurch gekennzeichnet dass**
die Magnete (5 bzw. 9) des 12-Volt-Stromabnehmergehäuses (2) bzw. das 12-Volt-Stromgebergehäuses (1) und des 24-Volt-Stromabnehmergehäuses (2) bzw. des 24-Volt-Stromgebergehäuses (1) umgekehrt gepolt sind.

21. Elektromechanische Verbindungsvorrichtung nach einem der Ansprüche 1 bis 19,
**dadurch gekennzeichnet, dass**
die aus der Magnetkraft der Magnete (5 bzw. 9) und/oder dem Dauermagneten (6) resultierende Schaltgeschwindigkeit des Magnetschlittens (4) derart hoch ist, dass auch größere Ströme, insbesondere mit 42 Volt, lichtbogenfrei schaltbar sind.

## Claims

1. Electromechanical connecting device with a current generator housing (1) and a current collector housing (2), wherein there are flat contacts (3, 10) in each case on the sides of the housings facing one another, wherein the current generator housing (1) is provided with current feed connections (8) and with a moving magnetic slide (4) with current contact points (7), which are connected to the current feed connections (8), wherein a permanent magnet (6) is arranged in the current generator housing (1) on the side facing away from the current collector housing (2), wherein the magnetic slide (4) of the current generator housing (1) and the current collector housing (2) are provided in each case with magnets (5, 9), which are arranged in such a way that when the current generator housing (1) and the current collector housing (2) are placed on top of one another in each case magnets (5, 9) of different polarity are arranged opposite one another, whereby the current contact points of the magnetic slide (4) produce a connection to flat contacts (3) of the current generator housing (1) against the retaining force of the permanent magnet (6) and therefore also the current connection to flat contacts (10) in the current collector housing (2), **characterised in that** the current generator housing (1) and the current collector housing (2) are compulsorily connectable to and detachable from one another via a rotating movement by a rotating device (11), wherein the rotating device (11) has an infiltration and exfiltration area (12) and a current contact area (13) between which the current generator housing (1) and the current collector housing (2) are rotatable in respect of one another, wherein the infiltration and exfiltration area (12) is arranged in such a way that the magnets (5, 9) of the current collector housing (2) and of the magnetic slide (4) of the current generator housing (1) are offset from one another in such a way that the magnetic slide (4) does not rest against the flat contacts (3) of the current generator housing (1), wherein the flat contacts (3, 10) of the current generator housing (1) and/or of the current collector housing (2) have at least approximately a circular arch shape, whereby the flat contacts (3, 10) of the current generator housing (1) and of the current collector housing (2) are in contact earlier when the current generator housing (1) and the current collector housing (2) are connected and longer when they are detached than the flat contacts (3) of the current generator housing (1) with the current contact points (7) on the magnetic slide (4).

2. Electromechanical connecting device according to claim 1,
**characterised in that**
the flat contacts (3, 10) of the current generator housing (1) and/or of the current collector housing (2) extend at least approximately over the length of the rotating movement of the rotating device (11).

3. Electromechanical connecting device according to one of claims 1 or 2,
**characterised in that**
the flat contacts (3, 10) of the current generator housing (1) and of the current collector housing (2) are in contact in the infiltration and exfiltration area (12).

4. Electromechanical connecting device according to one of claims 1 to 3,
**characterised in that**
the magnets (5, 9) of the current collector housing (2) and the magnetic slide (4) of the current generator housing (1) are arranged in the infiltration and exfiltration area (12) in such a way that, owing to the magnetic effect, an automatic rotating movement of the current generator housing (1) and the current collector housing (2) in respect of the current contact area (13) takes place.

5. Electromechanical connecting device according to one of claims 1 to 4,
**characterised in that**
the rotating device (11) has a rotating movement about an angle of rotation in such a way that the magnets (5, 9) of the current collector housing (2) and the magnetic slide (4) repel or attract one another more weakly in the infiltration and exfiltration area (12) than the retaining force of the permanent magnet (6) and attract in the current contact area (13).

6. Electromechanical connecting device according to claim 5,
**characterised in that**
the rotating device (11) enables a rotating movement about an angle of rotation of 20° to 40°, preferably 30°.

7. Electromechanical connecting device according to one of claims 1 to 6,
**characterised in that**
the current contact points (7) of the magnetic slide (4) produce a connection to the flat contacts (3) of the current generator housing (1) against the retaining force of the permanent magnet (6) in the current contact area (13).

8. Electromechanical connecting device according to one of claims 1 to 7,
**characterised in that**
the rotating device is constructed as a bayonet-like closure (11).

9. Electromechanical connecting device according to one of claims 1 to 8,
**characterised in that**
the outer circumference (2a) of the current collector housing (2) is constructed in such a way that the current collector housing (2) encloses an adjacent outer circumference (1a) of the current generator housing (1) in the connecting area between the current collector housing (2) and the current generator housing (1).

10. Electromechanical connecting device according to claim 9,
**characterised in that**
the current collector housing (2) has in the connecting area at least two inward-facing, peg-like projections, pins, points, clips, hooks (14) or similar, which engage in corresponding recesses (15) in the current generator housing (1).

11. Electromechanical connecting device according to claim 10,
**characterised in that**
the peg-like projections (14) or similar can be injected on.

12. Electromechanical connecting device according to claim 10 or 11,
**characterised in that**
the peg-like projections (14) or similar have an elongated shape, which tapers in the connecting area from the side of the housing of the current collector housing (2) facing the current generator housing (1) in the direction of a lower side of the housing or has a bevel.

13. Electromechanical connecting device according to claim 10, 11 or 12,
**characterised in that**
the current collector housing (2) is provided on its outer circumference (2a) with a ring (17), on which the peg-like projections (14) or similar are arranged.

14. Electromechanical connecting device according to one of claims 10 to 13,
**characterised in that**
the current collector housing (2) and/or the projections (14) are made of an elastic or flexible material.

15. Electromechanical connecting device according to one of claims 10 to 14,
**characterised in that**
the outer circumference (2a) of the current collector housing (2) has elastic tongues (18), on which the peg-like projections (14) or similar are arranged.

16. Electromechanical connecting device according to claim 15,
**characterised in that**
the tongues (18) are cut or milled from the material of the outer circumference (2a) of the current collector housing (2).

17. Electromechanical connecting device according to one of claims 10 to 16
**characterised in that**
the peg-like projections (14) or similar have different dimensions and the opening width of the respective relevant infiltration and exfiltration area (12) is adapted thereto.

18. Electromechanical connecting device according to one of claims 1 to 17,
**characterised in that**
a precision lock (16) is provided in the current contact area (13).

19. Electromechanical connecting device according to one of claims 1 to 18,
**characterised in that**
the current collector housing (2) and/or the current generator housing (1) have magnets (5, 9) of different polarity for different voltages, in particular 12 volts and 24 volts.

20. Electromechanical connecting device according to claim 19,
**characterised in that**
the magnets (5 or 9) of the 12-volt current collector housing (2) or the 12-volt current generator housing (1) and the 24-volt current collector housing (2) or the 24-volt current generator housing (1) have reverse poles.

21. Electromechanical connecting device according to one of claims 1 to 19,
**characterised in that**
the switching speed of the magnetic slide (4), resulting from the magnetic force of the magnets (5 or 9) and/or the permanent magnet (6), is of such a level that even larger currents, in particular with 42 volts, can be switched without arcing.

## Revendications

1. Dispositif de raccordement électromécanique comprenant un boîtier donneur de courant (1) et un boîtier récepteur de courant (2), dans lequel des contacts plats (3, 10) se trouvent respectivement sur les côtés des boîtiers qui sont dirigés l'un vers l'autre, dans lequel le boîtier donneur de courant (1) est pourvu de connexions d'amenée de courant (8) et d'un coulisseau porte-aimants mobile (4) comportant des zones de contact électrique (7) qui sont reliées aux connexions d'amenée de courant (8), dans lequel un aimant permanent (6) est disposé dans le boîtier donneur de courant (1), sur le côté éloigné du boîtier récepteur de courant (2), dans lequel le coulisseau porte-aimants (4) du boîtier donneur de courant (1) et le boîtier récepteur de courant (2) sont pourvus respectivement d'aimants (5, 9) qui sont disposés de telle manière que, lorsque le boîtier donneur de courant (1) et le boîtier récepteur de courant (2) sont posés l'un sur l'autre, des aimants (5, 9) de polarités différentes sont disposés face à face, de sorte que les zones de contact électrique du coulisseau porte-aimants (4) établissent une liaison avec les contacts plats (3) du boîtier donneur de courant (1) à l'encontre de la force de retenue de l'aimant permanent (6), et établissent donc aussi la liaison électrique avec les contacts plats (10) situés dans le boîtier récepteur de courant (2),
**caractérisé en ce que**
le boîtier donneur de courant (1) et le boîtier récepteur de courant (2) peuvent être assemblés et séparés à force par un mouvement de rotation sous l'action d'un dispositif de rotation (11), le dispositif de rotation (11) comportant une région de sas d'entrée et de sortie (12) et une région de contact électrique (13) entre lesquelles le boîtier donneur de courant (1) et le boîtier récepteur de courant (2) peuvent tourner l'un par rapport à l'autre, la région de sas d'entrée et de sortie (12) étant disposée de manière que les aimants (5, 9) du boîtier récepteur de courant (2) et ceux du coulisseau porte-aimants (4) du boîtier donneur de courant (1) soient décalés les uns par rapport aux autres de manière que le coulisseau porte-aimants (4) ne soit pas en contact avec les contacts plats (3) du boîtier donneur de courant (1), les contacts plats (3, 10) du boîtier donneur de courant (1) et/ou du boîtier récepteur de courant (2) présentant au moins approximativement une forme d'arc de cercle, avec pour effet que les contacts plats (3,10) du boîtier donneur de courant (1) et du boîtier récepteur de courant (2) sont en contact plus tôt lors de l'assemblage du boîtier donneur de courant (1) et du boîtier récepteur de courant (2), et plus longtemps lors de la séparation, que les contacts plats (3) du boîtier donneur de courant (1) avec les zones de contact électrique (7) portées par le coulisseau porte-aimants (4).

2. Dispositif de raccordement électromécanique selon la revendication 1,
**caractérisé en ce que**
les contacts plats (3, 10) du boîtier donneur de courant (1) et/ou du boîtier récepteur de courant (2) s'étendent au moins approximativement sur la longueur du mouvement de rotation du dispositif de rotation (11).

3. Dispositif de raccordement électromécanique selon l'une des revendications 1 ou 2,
**caractérisé en ce que**
les contacts plats (3, 10) du boîtier donneur de courant (1) et du boîtier récepteur de courant (2) sont en contact dans la région du sas d'entrée et de sortie (12).

4. Dispositif de raccordement électromécanique selon l'une des revendications 1 à 3,
**caractérisé en ce que**
les aimants (5, 9) du boîtier récepteur de courant (2) et du coulisseau porte-aimants (4) du boîtier donneur de courant (1) sont disposés dans la région du sas d'entrée et de sortie (12) de telle manière que, par suite de l'effet magnétique, il se produise un mouvement de rotation spontané du boîtier donneur de courant (1) et du boîtier récepteur de courant (2) en direction de la région de contact électrique (13).

5. Dispositif de raccordement électromécanique selon l'une des revendications 1 à 4,
**caractérisé en ce que**
le dispositif de rotation (11) présente un mouvement de rotation sur un angle de rotation tel que, dans la région du sas d'entrée et de sortie (12), les aimants (5, 9) du boîtier récepteur de courant (2) et du coulisseau porte-aimants (4) se repoussent ou attirent plus faiblement que la force de retenue de l'aimant permanent (6), et de manière telle qu'ils attirent dans la région de contact électrique (13).

6. Dispositif de raccordement électromécanique selon la revendication 5,
**caractérisé en ce que**
le dispositif de rotation (11) autorise un mouvement de rotation sur un angle compris entre 20° et 40°, de préférence égal à 30°.

7. Dispositif de raccordement électromécanique selon l'une des revendications 1 à 6,
**caractérisé en ce que**
les zones de contact électrique (7) du coulisseau porte-aimants (4) établissent une liaison avec les contacts plats (3) du boîtier donneur de courant (1) dans la région de contact électrique (13) à l'encontre de la force de retenue de l'aimant permanent (6).

8. Dispositif de raccordement électromécanique selon l'une des revendications 1 à 7,
**caractérisé en ce que**
le dispositif de rotation est constitué par un verrouillage à baïonnette (11).

9. Dispositif de raccordement électromécanique selon l'une des revendications 1 à 8,
**caractérisé en ce que**
la périphérie extérieure (2a) du boîtier récepteur de courant (2) est construite de manière que, dans la région d'assemblage entre le boîtier récepteur de courant (2) et le boîtier donneur de courant (1), le boîtier récepteur de courant (2) entoure une périphérie extérieure adjacente (1a) du boîtier donneur de courant (1).

10. Dispositif d'assemblage électromécanique selon la revendication 9,
**caractérisé en ce que**, dans la région d'assemblage, le boîtier récepteur de courant (2) comporte au moins deux saillies, ergots, pointes, attaches, crochets (14) ou similaires qui s'engagent dans des évidements correspondants (15) du boîtier donneur de courant (1).

11. Dispositif de raccordement électromécanique selon la revendication 10,
**caractérisé en ce que**
les saillies en forme d'ergots (14) ou similaires peuvent être formées par injection.

12. Dispositif de raccordement électromécanique selon la revendication 10 ou 11,
**caractérisé en ce que**
les saillies en forme d'ergots (14), ou similaires, présentent une forme allongée qui, dans la région de l'assemblage, s'amincit ou présente un chanfrein en partant du côté du boîtier récepteur de courant (2) dirigé vers le boîtier donneur de curant (1) et en direction du côté inférieur du boîtier.

13. Dispositif de raccordement électromécanique selon la revendication 10, 11 ou 12,
**caractérisé en ce que**,
le long de sa périphérie extérieure (2a), le boîtier récepteur de courant (2) est pourvu d'un anneau (17) sur lequel sont disposées les saillies en forme d'ergots (14) ou similaires.

14. Dispositif de raccordement électromécanique selon l'une des revendications 10 à 13,
**caractérisé en ce que**
le boîtier récepteur de courant (2) et/ou les saillies (14) sont formés d'une matière élastique ou flexible.

15. Dispositif de raccordement électromécanique selon l'une des revendications 10 à 14,
**caractérisé en ce que**
la périphérie extérieure (2a) du boîtier récepteur de courant (2) comporte des languettes élastiques (18) sur lesquelles les saillies en forme d'ergots (14) ou similaires sont disposées.

16. Dispositif de raccordement électromécanique selon la revendication 15,
**caractérisé en ce que**
les languettes (18) sont découpées ou formées par fraisage à partir de la matière de la périphérie extérieure (2a) du boîtier récepteur de courant (2).

17. Dispositif de raccordement électromécanique selon l'une des revendications 10 à 16,
**caractérisé en ce que**
les saillies en forme d'ergots (14) ou similaires présentent des dimensions différentes et la largeur d'ouverture de la région du sas d'entrée et de sortie (12) qui leur correspond respectivement y est adaptée.

18. Dispositif de raccordement électromécanique selon l'une des revendications 1 à 17,
**caractérisé en ce que**
dans la région de contact électrique (13), est prévu un verrouillage de précision (16).

19. Dispositif de raccordement électromécanique selon l'une des revendications 1 à 18,
**caractérisé en ce que**
le boîtier récepteur de courant (2) et/ou le boîtier donneur de courant (1) comporte(nt) des aimants (5, 9) de polarités différentes pour les différentes tensions, par exemple pour 12 volts et pour 24 volts.

20. Dispositif de raccordement électromécanique selon la revendication 19,
**caractérisé en ce que**
les aimants (respectivement 5 ou 9) du boîtier récepteur de courant (2) de 12 volts et du boîtier donneur de courant (1) de 12 volts et du boîtier récepteur de courant (2) de 24 volts et du boîtier donneur de courant (1) de 24 volts ont des polarités inverses.

21. Dispositif de raccordement électromécanique selon l'une des revendications 1 à 19,
**caractérisé en ce que**
la vitesse de commutation du coulisseau porte-aimants (4) qui résulte de la force magnétique des aimants (respectivement 5 ou 9) et/ou de l'aimant permanent (6) est suffisamment élevée pour que même de fortes intensités, en particulier sous 42 volts, puissent être coupées sans éclatement d'arc.
